# EUROPÄISCHE PATENTSCHRIFT

(11) **EP 3 381 571 B1**
(45) Veröffentlichungstag und Bekanntmachung des Hinweises auf die Patenterteilung: **06.11.2019**
(21) Anmeldenummer: 17163097.3
(22) Anmeldetag: 27.03.2017
(51) Int. Cl.: B05C 5/02

(54) **SCHLITZDÜSE**
SLIT NOZZLE
BUSE A FENTE

(43) Veröffentlichungstag der Anmeldung: 03.10.2018
(73) Patentinhaber: Robatech AG, 5630 Muri (CH)
(72) Erfinder: Kappeler, Roman, 5630 Muri (CH); Heller, Mathias, 5630 Muri (CH)
(74) Vertreter: Quermann, Helmut

(56) Entgegenhaltungen:
- US-A- 3 595 203
- US-A- 5 976 256
- US-A- 6 053 978
- US-A1- 2012 085 282
- US-A1- 2012 219 657
- US-A1- 2013 236 651
- US-A1- 2015 165 470
- US-A1- 2017 066 231
- US-B1- 6 319 316

## Beschreibung

Die Erfindung betrifft eine Schlitzdüse zum Ausgeben eines flüssigen Klebstoffs, insbesondere zum Auftragen von Klebstoff auf eine schmale Kante eines Substrats zwecks Verkleben mit einem Kantenband.

### Technisches Gebiet

Platten aus Holz oder auch holzhaltigem Material werden heute in den verschiedensten Anwendungen eingesetzt. Damit die Platten schön aussehen und an die Anforderungen der Verwendung anpassbar sind, werden sie oft an den schmalen Kanten mit einem flexiblen Kantenband und an den großen Flächen mit flexiblen Deckplatten oder -bändern überklebt. Beispielsweise werden Möbel für die Küche oder das Bad sehr häufig aus derartigen Platten gefertigt.

Für die Herstellung derartiger Platten sind Kantenleimmaschinen verfügbar. Es gibt Maschinen, die in der Lage sind, die große Fläche der Platten mit Deckplatten oder Deckbändern zu versehen und es gibt Maschinen, die dafür vorgesehen sind, nur die schmalen Kanten mit dem Kantenband zu versehen. Es sind auch Maschinen bekannt, die beide Prozesse ausführen können.

### Stand der Technik

Aus der Praxis ist eine Vorrichtung zum Auftragen von Klebstoff auf ein Substrat bekannt, mit einer um eine Achse drehbaren Auftragswalze, einer Einrichtung zum Ausgeben von Klebstoff auf eine Umfangsfläche der Auftragswalze, einem Abgabebereich der Auftragswalze zum Abgeben von Klebstoff von der Auftragswalze auf das Substrat, und mit einer Abstreifrakel, wobei der Abgabebereich für Klebstoff in Drehrichtung der Auftragswalze hinter der Einrichtung zum Ausgeben des Klebstoffs auf die Auftragswalze und vor der Abstreifrakel angeordnet ist.

Bei dieser Einrichtung zum Ausgeben von Klebstoff auf die Umfangsfläche der Auftragswalze handelt es sich um eine Schlitzdüse. Klebstoff wird mit der Schlitzdüse in einer Breite auf die Auftragswalze aufgetragen, die der Substratdicke entspricht. Die Länge des Klebstoffauftrags auf der Auftragswalze (Umfangslänge) entspricht der Länge des Substrats multipliziert mit einem Übersetzungsfaktor. Mit dieser Vorrichtung ist es möglich, nur so viel Klebstoff auf die Auftragswalze abzulegen, wie für das vollständige Beleimen der schmalen Kante des Substrats nötig ist. Dabei wird der Klebstoff nahezu vollständig von der Auftragswalze auf das Substrat übertragen und es entsteht nur sehr wenig Restklebstoff, der mit der Rakel von der Auftragswalze entfernt werden muss.

Bei einer solchen Einrichtung startet der Klebstoffauftrag auf dem Substrat, über eine Linie in Richtung der Dicke des Substrats betrachtet, mit einem Anstieg auf die Klebstofffilmdicke und endet mit einem Abfall der Klebstofffilmdicke gegen das Substratdickenende. Wird das Kantenband gegen das mit Klebstoff versehene Substrat angelegt, so ist im Bereich des Anstiegs und des Abfalls weniger Klebstoff vorhanden und es entsteht ein sichtbarer Spalt zwischen Kantenband und Substrat. Dies ist für ein schönes Aussehen des beschichteten Substrats nicht zulässig. Anstelle oder zusätzlich des Spalts können auch Klebstoffunterbrüche (Klebstofflöcher) zwischen Kantenband und Substrat sichtbar sein. Die Klebstoffunterbrüche werden dann, wenn das Substrat zusätzlich lackiert wird, stärker sichtbar und durch diese Klebstoffunterbrüche kann Wasser in das Substrat eindringen. Diese negativen Effekte können durch einen Klebstoffauftrag auf die Auftragswalze, der leicht breiter ist als die Dicke des Substrats, nahezu beseitigt werden. Dies hat aber den Nachteil, dass mehr Klebstoff mit der Rakel abgetragen und entsorgt werden muss. Dadurch steigt der Klebestoffverbrauch. Dies bringt höhere Produktionskosten und mehr zu entsorgendes Material mit sich.

Bei der Vorrichtung ist bei einem längeren Stillstand der Kantenleimmaschine der Klebestoffauftrag auf dem ersten Substrat nach dem Wiederstart der Anlage unvollständig. Dies geschieht aus dem Grunde, dass der flüssige Klebstoff in der vertikal orientierten Schlitzdüse durch die Gravitation langsam nach unten läuft und bei längerem Stillstand der Anlage aus der Austrittsöffnung in der Schlitzdüse austritt. Der ausgelaufene Klebstoff wir im oberen Bereich der Austrittsöffnung durch ein Luftpolster gleichen Volumens ersetzt. Das Volumen des ausgelaufenen Klebstoffs ist, neben der Zeit, primär abhängig von der Viskosität und der Geometrie der schlitzförmigen Austrittsöffnung der Schlitzdüse. Wird nun nach längerer Stillstandszeit die Kantenleimmaschine wieder gestartet, fehlt beim ersten Klebstoffauftrag aus der Schlitzdüse auf die Auftragswalze im oberen Bereich Klebstoff und der Klebstoffauftrag am Anfang des Substrats ist nicht vollständig.

Der letztgenannte Nachteil wird bei der aus der Praxis bekannten Vorrichtung durch deren Steuerung beseitigt. Die Steuerung der Vorrichtung hat Information darüber, wann Substrat zugeführt wird. Entsteht ein Produktionsunterbruch und wird kein Substrat zugeführt, so startet die Steuerung einen einstellbaren Zähler. Ist der Zähler abgelaufen und es wurde kein Substrat zugeführt, so aktiviert die Steuerung den Leimfluss durch die Schlitzdüse für eine kurze Zeit, sobald sie feststellt, dass wieder Substrat zugeführt wird. Dies geschieht, bevor das Substrat zum Beleimen mit der Auftragswalze in Kontakt kommt. Dadurch wird der mit Luft gefüllte Teil in der Schlitzdüse mit Klebstoff ersetzt und es wird etwas Klebstoff auf die Auftragswalze abgegeben. Dieser Klebstoff wird, weil er nicht mit dem Substrat in Kontakt kommt, durch die Rakel abgestreift und entsorgt.

Des Weiteren ist aus der Praxis im Zusammenhang mit einer Spine Coat-Lösungen für eine PUR-Buchrückenverklebung eine Schlitzdüse bekannt, an der die Schlitz-Hilfsantrag 2

länge der Düse entsprechend der Buchdicke des zu verklebenden Buchrückens eingestellt werden kann. Die Schlitzdüse besitzt eine Austrittsöffnung und unterhalb dieser Öffnung befindet sich mit einem Abstand eine parallel laufende erste Bohrung. In dieser ersten Bohrung ist eine Kolbenstange, an der eine Fahne befestigt ist, die in den Schlitz der Düse eingreift, in Richtung der ersten Bohrung bewegbar. Sie bildet das verstellbare Ende der Schlitzlänge an der Schlitzdüse, indem die Fahne und der Kolben gegen den Klebstoff abdichten. Der Klebstoff, der durch eine zweite Bohrung, die an der der Kolbenstange gegenüberliegenden Seite in die erste Bohrung mündet, zugeführt wird, fließt über die freie Bohrungslänge der ersten Bohrung und durch den freien Schlitz aus der Schlitzdüse, wenn der Klebstofffluss durch die Schlitzdüse aktiviert ist. - Eine derartige Schlitzdüse lässt sich auch an der Vorrichtung für das Beleimen der schmalen Kante eines Substrats an einer Kantenleimmaschine verwenden. Hierbei treten jedoch die vorbeschriebenen Nachteile auf.

Die Schlitzdüse weist einen Düsenkörper, einen im Düsenkörper gebildeten Düsenschlitz, einen Durchgang im Düsenkörper zum Zuführen des Klebstoffs zum Düsenschlitz sowie eine schlitzförmige Austrittsöffnung des Düsenschlitzes auf.

Aus der US 6 053 978 A ist eine Schlitzdüse bekannt, welche bei einem Auftragsgerät zum Aufbringen eines flüssigem oder pastösem Mediums auf eine laufende Materialbahn, insbesondere einer Materialbahn aus Papier oder Karton dient. Die Schlitzdüse ist dabei derart gestaltet, dass eine möglichst saubere Auftragskante erzielt wird.

Weiterhin ist aus der US 2012/0219657 A1 eine Schlitzdüse bekannt, die derart gestaltet ist, dass die mittels der Schlitzdüse auf ein Substrat aufgebrachte Schicht eine möglichst einheitliche Schichtdicke entlang einer longitudinalen Erstreckung der Schlitzdüse aufweist.

Aus der US 6 319 316 B1 ist ferner eine Schlitzdüse einer Vorrichtung zum Aufbringen von Beschichtungen im Bereich der Mikroelektronik bekannt, wobei diese Schlitzdüse derart gestaltet ist, dass eine möglichst homogene Schichtdicke auf dem zu beschichtenden Material erreicht wird.

Die in den vorgenannten Druckschriften jeweils offenbarte Schlitzdüse weist die Merkmale des Oberbegriffs des Patentanspruchs 1 und 2 auf.

Aufgabe der vorliegenden Erfindung ist es, eine Schlitzdüse , die die Merkmale des Oberbegriffs des Patentanspruchs 1 und 2 aufweist, so weiterzubilden, dass mittels der Schlitzdüse ein Klebstoffauftrag erzielt werden kann, der nach dem Anbringen und Anpressen des mit dem Substrat zu verbindenden Bauteils, insbesondere Kantenbandes, zwischen diesem und dem Substrat eine nahezu rechteckige Querschnittsform, senkrecht zur Längserstreckung des Bauteils bzw. Kantenbandes gesehen, aufweist.

Gelöst wird die Aufgabe durch eine Schlitzdüse, die gemäß den Merkmalen des Patentanspruchs 1 oder 2 ausgebildet ist.

Bei der erfindungsgemäßen Schlitzdüse ist der Düsenkörper im Bereich abgewandter Enden des Düsenschlitzes, wobei diese Enden auf die Längserstreckung des Düsenschlitzes bezogen sind, derart gestaltet, dass ein erhöhter Austritt des Klebstoffs im Bereich der abgewandten Enden des Düsenschlitzes durch die Austrittsöffnung erfolgt.

Es erfolgt bei der erfindungsgemäßen Schlitzdüse zwar nach wie vor ein Klebstoffauftrag auf dem Substrat, über eine Linie in Richtung der Dicke des Substrats betrachtet, die mit einem Anstieg auf die Klebstofffilmdicke startet und mit einem Abfall der Klebstofffilmdicke gegen das Substratende endet. Allerdings erfolgt bei der erfindungsgemäßen Schlitzdüse der Anstiegsbereich mit einer geringfügig überhöhten Klebstofffilmdicke und es startet der Abfall der Klebstofffilmdicke aus einer geringfügig erhöhten Klebstofffilmdicke. Zwischen diesen erhöhten Klebstofffilmdicken am Ende des Anstiegs und zu Beginn des Abfalls erfolgt der Auftrag des Klebstoffs mit der normalen Klebstofffilmdicke. Beim Anbringen und Anpressen des Bauteils bzw. Kantenbandes am Substrat entstehen keine sichtbaren Spalte zwischen Bauteil und Substrat, weil die ansteigenden und abfallenden Klebstoffbereiche durch den Klebstoff aus den erhöhten Bereichen aufgefüllt worden ist.

Die Schlitzdüse ist üblicherweise derart ausgebildet, dass der Düsenkörper im Bereich der abgewandten Enden des Düsenschlitzes Abschlusskanten bildet. Diese Abschlusskanten begrenzen somit den Düsenschlitz, im Bereich abgewandter Enden, bezüglich des im Düsenschlitz befindlichen Klebstoffs.

Aus dem Stand der Technik ist bekannt, dass sich aufgrund einer Reduzierung des Durchflussquerschnitts des Düsenkörpers zu einer konstante Breite aufweisenden Austrittsöffnung hin ein erhöhter Austritt des Klebstoffs im Bereich der abgewandten Enden des Düsenschlitzes durch die Austrittsöffnung ergibt. Die Austrittsöffnung hat somit über ihre gesamte Länge eine konstante Breite. Da bezogen auf die Ausgaberichtung des Klebstoffs, der Durchflussquerschnitt des Düsenkörpers sich zur Austrittsöffnung hin verjüngt, tritt im Bereich der abgewandten Enden des Düsenschlitzes eine geringfügig größere Menge an Klebstoff aus der Schlitzdüse aus als zwischen diesen abgewandten Enden.

Ferner ist aus dem Stand der Technik bekannt, dass der Düsenkörper im Bereich der abgewandten Enden des Düsenschlitzes zudem derart gestaltet ist, dass sich der Durchflussquerschnitt des Düsenkörpers zur Austrittsöffnung hin stetig reduziert.

Bei dieser bekannten Schlitzdüse weisen die beiden Abschlusskanten insbesondere jeweils eine nicht senkrecht zur Austrittsöffnung verlaufende Form auf. Es kann sich beispielsweise um eine Bogenform oder eine gerade Form handeln. Insbesondere können die beiden Abschlusskanten eine identische, spiegelbildlich angeordnete Form aufweisen.

Gemäß Patentanspruch 1 ist hingegen vorgesehen, dass die Austrittsöffnung im Bereich der abgewandten Enden des Düsenschlitzes eine größere Breitenerstreckung aufweist als im verbleibenden Bereich der Austrittsöffnung, der eine konstante Breite aufweist. Da der Durchtrittsquerschnitt für Klebstoff durch die Austrittsöffnung des Düsenschlitzes im Bereich der abgewandten Enden des Düsenschlitzes größer ist als in dem Bereich der Austrittsöffnung, der zwischen diesen abgewandten Enden des Düsenschlitzes liegt, kann gleichfalls der erhöhte Auftrag des Klebstoffs auf das Substrat bewerkstelligt werden.

Bei dieser Weiterbildung weist der Düsenkörper insbesondere im Bereich der beiden Abschlusskanten, in den diesen Abschlusskanten benachbarten Bereichen der Austrittsöffnung, jeweils eine Verbreiterung der Austrittsöffnung, bei sonst konstanter Breite der Austrittsöffnung auf. Bezogen auf die Breitenerstreckung der Austrittsöffnung kann diese Verbreiterung im Bereich der jeweiligen Abschlusskante nur auf einer Seite der Austrittsöffnung oder auf den beiden gegenüberliegenden Seiten der Austrittsöffnung vorgesehen sein.

Gemäß Patentanspruch 2 ist hingegen vorgesehen, dass der Düsenkörper im Bereich eines der abgewandten Enden des Düsenschlitzes zur Austrittsöffnung hin verjüngend ausgebildet ist und die Austrittsöffnung im Bereich des anderen Endes der abgewandten Enden des Düsenschlitzes gegenüber der sonst konstanten Breite aufweisenden Austrittsöffnung eine größere Breite aufweist.. Bei dieser Gestaltung ist insbesondere vorgesehen, dass eine der beiden Abschlusskanten eine Bogenform aufweist und der Düsenkörper im Bereich der anderen Abschlusskante, in dem dieser Abschlusskante benachbarten Bereich der Austrittsöffnung, eine Verbreiterung der Austrittsöffnung, bei sonst konstanter Breite der Austrittsöffnung aufweist. Auch durch diese Gestaltung lässt sich der vorstehend grundsätzlich erörterte überhöhte Klebstoffauftrag im Bereich der beiden Abschlusskanten erzielen.

Gemäß einer besondere Ausführungsform der Erfindung ist die Schlitzdüse derart ausgebildet, dass die Länge des Düsenschlitzes und der Austrittsöffnung verstellbar ist. Insbesondere ist die Länge des Düsenschlitzes und der Austrittsöffnung durch ein im Düsenkörper verschiebbar angeordnetes, den Düsenschlitz durchsetzendes Stellteil verstellbar. Hierdurch ist bei baulich sehr einfacher Gestaltung der Schlitzdüse die Verstellung der Länge der Austrittsöffnung des Düsenkörpers bei gleichzeitiger Verstellung der Länge des Düsenschlitzes möglich.

Insbesondere ist die verstellbare Schlitzdüse derart gestaltet, dass eine in dem Düsenteil verschieblich gelagerte und verstellbare Stange im Bereich eines freien Endes das Stellteil aufnimmt. Dieses Stellteil ist insbesondere als plattenförmige Fahne ausgebildet. Vorzugsweise ist die eine Abschlusskante in das Stellteil integriert. Das Stellteil weist auf seiner dem das Medium aufnehmenden Bereich des Düsenschlitzes zugewandten Seite die eine Abschlusskante auf.

Bei nicht verstellbarer Schlitzdüse kann der Düsenkörper durchaus einteilig gestaltet sein. Bei einer verstellbaren Schlitzdüse weist der Düsenkörper einen ein- oder mehrteiligen Grundkörper und ein Stellteil auf. Hierbei ist die Länge des Düsenschlitzes und der Austrittsöffnung durch das im Grundkörper verschiebbar gelagerte, den Düsenschlitz durchsetzende Stellteil verstellbar.

Es wird somit eine Schlitzdüse nebst deren Weiterbildungen vorgeschlagen, mit der ein Klebstoffauftrag auf ein Substrat in der Richtung der Substratdicke nach dem Anbringen und Anpressen eines Bauteils, insbesondere eines Kantenbandes, eine nahezu rechteckige Querschnittsform aufweist und dadurch das Substrat, nachdem es mit dem Bauteil bzw. mit dem Kantenband versehen ist, ein ansprechendes Aussehen aufweist.

Die Schlitzdüse kann insbesondere Verwendung finden bei einer Vorrichtung zum Auftragen von Klebstoff auf ein Substrat, mit einer um eine Achse drehbaren Auftragswalze, wobei die Schlitzdüse dem Ausgeben von Klebstoff auf eine Umfangsfläche der Auftragswalze dient, ferner mit einem Abgabebereich der Auftragswalze zum Abgeben von Klebstoff von der Auftragswalze auf das Substrat, und mit einer Abstreifrakel, wobei der Abgabebereich für Klebstoff in Drehrichtung der Auftragswalze hinter der Schlitzdüse zum Ausgeben des Klebstoffs auf die Auftragswalze und vor der Abstreifrakel angeordnet ist, und bei der die Schlitzdüse in der Lage ist, in Richtung der Klebestoffauftragsbreite (Achsrichtung der Auftragswalze) einen Klebstoffauftrag auf der Auftragswalze zu realisieren, der mit einer Überhäufung startet und mit einer Überhäufung endet.

Weitere Merkmale der Erfindung sind in den Unteransprüchen, der Beschreibung der Figuren und den Figuren selbst dargestellt, wobei bemerkt wird, dass alle Einzelmerkmale und alle Kombinationen von Einzelmerkmalen erfindungswesentlich sind.

In den Figuren ist die Erfindung anhand von einem Ausführungsbeispiel veranschaulicht, ohne auf dieses Ausführungsbeispiel beschränkt zu sein. Es zeigt:
- Fig. 1: zur Verdeutlichung des Standes der Technik, einen Schnitt durch ein Düsenteil einer verstellbaren Schlitzdüse zum Ausgeben von flüssigem Klebstoff, mit einer Kolbenstange und einer Fahne zur Verstellung einer Austrittsöffnung der Schlitzdüse, gezeigt in einer Schnittdarstellung I-I in Fig. 3,
- Fig. 2: den Stand der Technik, nämlich betreffend Fig.1, eine Seitenansicht auf die ausgebaute Kolbenstange mit Fahne,
- Fig. 3: den Stand der Technik, nämlich einen Schnitt durch die Schlitzdüse gemäß der Linie III-III in Fig. 1,
- Fig. 4: einen mittels der in den Fig. 1 - 3 zum Stand der Technik verdeutlichten Schlitzdüse auf ein Substrat aufgebrachten Klebstoffauftrag,
- Fig. 5: einen mittels der in den Fig. 1 - 3 zum Stand der Technik verdeutlichten Schlitzdüse auf ein Substrat aufgebrachten Klebstoffauftrag, nach dem Anbringen und Anpressen eines Kantenbandes,
- Fig. 6 und 7: Darstellungen, die den in den Fig. 4 und 5 veranschaulichten Darstellungen entsprechen, allerdings bei Aufbringen eines Klebstoffauftrags auf das Substrat mittels einer erfindungsgemäß gestalteten Schlitzdüse,
- Fig. 8: für ein Ausführungsbeispiel einer Schlitzdüse , welche nicht vom Schutzbereich der Patentansprüche umfasst ist, ein Schnitt durch das Düsenteil der verstellbaren Schlitzdüse gemäß der Linie VIII-VIII in Fig. 9, entsprechend der Schnittdarstellung zum Stand der Technik gemäß Fig. 1,
- Fig. 9: einen Schnitt durch die Schlitzdüse gemäß der Linie IX-IX in Fig. 8, entsprechend der Schnittdarstellung zum Stand der Technik in Fig. 3,
- Fig. 10: ein Ausführungsbeispiel der erfindungsgemäßen Schlitzdüse in einer Schnittdarstellung gemäß der Linie VIII-VIII in Fig. 9,
- Fig. 11: eine Detailansicht XI gemäß Fig. 10.

In den Fig. 1 bis 3 ist ein Düsenteil einer Schlitzdüse 1 nach dem Stand der Technik gezeigt. Die Schlitzdüse 1 dient dem Ausgeben von flüssigem Klebstoff. Die Schlitzdüse 1 weist einen Düsenkörper 2, einen im Düsenkörper 2 gebildeten Düsenschlitz 3, einen Durchgang 4 im Düsenkörper 2 zum Zuführen des Klebstoffs zum Düsenschlitz 3 sowie eine schlitzförmige Austrittsöffnung 5 des Düsenschlitzes 3 auf. Abgewandte Enden des Düsenschlitzes 3 sind mit den Bezugsziffern 6 und 7 gekennzeichnet. Die Länge des Düsenschlitzes 3 und die Länge der Austrittsöffnung 5 ist durch das Maß l, die Breite jeweils durch das Maß b gekennzeichnet.

Die Länge l des Düsenschlitzes ist verstellbar. Durch den Düsenschlitz 3 und die Austrittsöffnung 5 kann Klebestoff aus der Schlitzdüse 1 austreten. Die Austrittsöffnung 5 ist rechteckig. Durch Verstellen der Schlitzdüse 1 lässt sich die Längenerstreckung von Düsenschlitz 3 und Austrittsöffnung 5 verändern, bei unveränderter Breitenerstreckung von Düsenschlitz 3 und Austrittsöffnung 5.

Ein erster Düsenteil 8 und ein zweiter Düsenteil 9 des Düsenkörpers 2 werden durch einen Befestigungskörper 10 mittels Stellschrauben 11 zusammengehalten. Mittig durch die beiden Düsenteile 8, 9 ist etwas unterhalb der Austrittsöffnung 5 der Schlitzdüse 1 eine Bohrung 12 angebracht. In dieser befindet sich eine Kolbenstange 13 mit einer daran befestigten Fahne 14, die in den Düsenschlitz 3 zwischen der Bohrung 12 und der Austrittsöffnung 5 ragt. An der Kolbenstange 13 befindet sich eine Kolbendichtung 15, die den mit Klebstoff füllbaren Raum der Bohrung 12 und des Düsenschlitzes 3 vom nicht mit Klebstoff füllbaren Raum der Bohrung 12 und des Düsenschlitzes 3 trennt. Durch den als weitere Bohrung ausgebildeten Durchgang 4 kann Klebstoff in die Bohrung 12 und den Düsenschlitz 3 eingefördert werden, der dann an der Austrittsöffnung 5 der Schlitzdüse 1 austreten kann. Die Länge des Düsenschlitzes 3 und der Austrittsöffnung 5 ist durch ein Verschieben der Kolbenstange 13 mit der Fahne 14 in Richtung der Längserstreckung der Bohrung 12 veränderbar.

Mit einer Schlitzdüse 1 gemäß diesem Stand der Technik kann bei der Vorrichtung zum Anbringen eines Kantenbandes in einer Kantenleimmaschine ein Klebstoffauftrag 16 auf einer Kante des Substrats 17 erzeugt werden, wie er in der Fig. 4 dargestellt ist. Im zur besseren Sichtbarkeit etwas dicker als in der Praxis üblichen Dicke gezeichneten Klebstoffauftrag, ist der Anstieg 18 und Abfall 19 des Klebstoffauftrags 16 an den Rändern des Substrats 17 gut sichtbar. Wird das Kantenband 20 angebracht, so vermag der Pressdruck auf das Kantenband 20 den Klebstoffauftrag nicht zu verformen und es entsteht ein störender, sichtbarer Spalt an den beiden Substrateckkanten, wie es in Fig. 5 veranschaulicht ist.

Mit der Erfindung wird eine Schlitzdüse 1 vorgestellt, mit der es möglich ist, den Klebstoffauftrag 16 auf dem Substrat 17 am Anstieg 18 und am Abfall 19 leicht zu überhöhen, wie dies in der Fig. 6 dargestellt ist. Wird das Kantenband 20 angelegt und angepresst, so deformiert sich die Klebstofferhöhung am Anstieg 18 und am Abfall 19 des Klebstoffauftrags 16 und füllt den Anstieg- und den Abfallbereich mit Klebstoff. Dies ist in Fig. 7 gezeigt. Der störende, sichtbare Spalt ist nicht mehr vorhanden. Die Deformation des Klebstoffauftrags ist in dieser Ausführung möglich, weil die Klebstoffüberhöhung nur partiell aufgetragen ist und beim Anpressen des Kantenbandes die ganze Presskraft auf die beiden Klebstoffüberhöhungen wirkt. Da Klebstoff inkompressibel ist, verschiebt sich der Klebstoff gegen die Ecken des Klebstoffauftrags.

Die Fig. 8 und 9 veranschaulichen einAusführungsbeispiel einer Schlitzdüse 1, welche nicht vom Schutzbereich der Patentansprüche umfasst ist. Hierbei entspricht die Darstellung der Fig. 9 derjenigen der Fig. 3. Bezüglich des grundsätzlichen Aufbaus der Schlitzdüse 1 wird zur Vermeidung von Wiederholungen auf die vorstehenden Ausführungen zur Schlitzdüse 1 gemäß dem Stand der Technik verwiesen. Der erfindungsgemäße Düsenkörper 2 unterscheidet sich von demjenigen nach dem Stand der Technik nur durch die besondere Ausbildung der Fahne 14 im Bereich deren dem Düsenschlitz 3 zugewandten stirnseitigen Kante, der Abschlusskante 21, und der dieser gegenüberliegenden, somit auf der anderen Seite des Düsenschlitzes 3 angeordneten stirnseitigen Kante, der Abschlusskante 22, die durch die beiden Düsenteile 8, 9 gebildet sind.

In den Fig. 8 und 9, insbesondere der Fig. 8, ist der Durchgang 4 und die Bohrung 12, die Kolbenstange 13 mit der Fahne 14 und die Austrittsöffnung 5 mit der Länge l sichtbar. Das gegen den Düsenschlitz 3 und die Austrittsöffnung 5 zeigende Ende der Fahne 14, somit die Abschlusskante 21, besitzt eine Bogenform. Die Abschlusskante 22, die in den ersten und zweiten Düsenteil 8, 9 eingearbeitet ist und der Fahne 14 mit der Bogenform gegenübersteht, besitzt ebenfalls eine Bogenform, die spiegelbildlich zur Bogenform der Abschlusskante 21 ausgebildet ist. Der Klebstoff gelangt über den Durchgang 4 in die Bohrung 12 und fließt von dort durch zwischen den Abschlusskanten 21, 22 begrenzten Düsenschlitz 3 gegen die Austrittsöffnung 5 mit der Länge l. Durch den von der Bohrung 12 bis zur Austrittsöffnung 5 stetig kleiner werdenden Durchflussquerschnitt, ergibt sich ein erhöhter Klebstoffaustritt an den beiden Enden 6, 7 der Austrittsöffnung 5. Dieser erhöhte Klebstoffaustritt hat zur Folge, dass mit einer Schlitzdüse 1, eingesetzt in der Vorrichtung für das Beleimen von Kanten eines Substrats an Kantenleimmaschinen, der oben zur Fig. 6 beschriebene Klebstoffauftrag mit den Klebstofferhöhungen realisiert werden kann.

Bei dem Ausführungsbeispiel der Erfindung, das in den Fig. 10 und 11 dargestellt ist, ist die Fahne 14 mit deren Abschlusskante 21 gemäß dem vorigen Ausführungsbeispiel ausgebildet, weist somit die Bogenform auf. Allerdings ist die andere Abschlusskante 22 modifiziert. Sie weist keine Bogenform im Sinne der Bogenform der Abschlusskante 21 auf, sondern es weist die Austrittsöffnung 5 im Bereich des Endes 7 gegenüber der sonst konstanten Breite b der Austrittsöffnung eine geringfügig größere Breite b1 auf. Somit kann auch im Bereich dieses Endes 7 ein erhöhter Austritt des Klebstoffs durch die Austrittsöffnung 5 erfolgen. Bei diesem Ausführungsbeispiel der Schlitzdüse 1 ist die Abschlusskante 23 für den mit Klebstoff durchfließbaren Düsenschlitz 3, der in den ersten und/oder dem zweiten Düsenteil 8, 9 eingearbeitet ist, und der Fahne 14 gegenübersteht, eine gerade Nut 23 mit einer Ausdehnung s gegen den Düsenschlitz 3, sodass sich die größere Breite b1 der Austrittsöffnung 5 ergibt. Diese Nut 23 kann sich über die gesamte Länge der Abschlusskante 22 erstrecken. Grundsätzlich ist es aber ausreichend, wenn die Nut 23 in dem der Austrittsöffnung 5 benachbarten Bereich der Abschlusskante 22 angeordnet ist. Die Tiefe der Nut 23 ist dabei gering und hat nur einige Prozente der Breite b von Düsenschlitz 3 und Austrittsöffnung 5, die in etwa der Dicke der Fahne 14 entspricht.

Die gerade Nut 23 muss nicht, wie abgebildet, rechtwinklig zur Bohrung 12 angeordnet sein, sondern kann auch geneigt gegen den Düsenschlitz 3 oder die Austrittsöffnung 5 ausgeführt sein. Mit einer Schlitzdüse 1, die eine Fahne 14 in Bogenform und eine derartige Nut 23 aufweist, die den Schlitz der Austrittsöffnung 5 mit der Länge l begrenzen, kann ebenfalls der erhöhte Klebstoffausstoß an den Enden 6, 7 der Austrittsöffnung 5 erreicht werden. Für das Beleimen der Kanten eines Substrats in Kantenleimmaschinen kann der oben beschriebene Effekt auch mit dieser Lösung realisiert werden. Insbesondere dann, wenn die Schlitzdüse 1 nicht verstellbar ist und demzufolge keine verfahrbare Fahne 14 erforderlich ist, kann der

Düsenkörper so gestaltet sein, dass er im Bereich der Abschlusskante 21 des Düsenkörpers 2 dann eine Nut aufweist, die entsprechend der Nut 23 ausgebildet ist.

### Bezugszeichenliste

- 1: Schlitzdüse
- 2: Düsenkörper
- 3: Düsenschlitz
- 4: Durchgang
- 5: Austrittsöffnung
- 6: Ende
- 7: Ende
- 8: Düsenteil
- 9: Düsenteil
- 10: Befestigungskörper
- 11: Stellschraube
- 12: Bohrung
- 13: Kolbenstange
- 14: Fahne
- 15: Kolbendichtung
- 16: Klebstoffauftrag
- 17: Substrat
- 18: Anstieg
- 19: Abfall
- 20: Kantenband
- 21: Abschlusskante
- 22: Abschlusskante
- 23: Nut

- b: Breite
- b1: Breite
- l: Länge
- s: Ausdehnung

## Patentansprüche

1. Schlitzdüse (1) zum Ausgeben eines flüssigen Klebstoffs, insbesondere zum Auftragen von Klebstoff auf eine schmale Kante eines Substrats (17), mit einem Düsenkörper (2), einem im Düsenkörper (2) gebildeten Düsenschlitz (3), einem Durchgang (4) im Düsenkörper (2) zum Zuführen des Klebstoffs zum Düsenschlitz (3), sowie einer schlitzförmigen Austrittsöffnung (5) des Düsenschlitzes (3), wobei der Düsenkörper (2) im Bereich abgewandter Enden (6, 7) des Düsenschlitzes (3), wobei diese Enden (6, 7) auf die Längserstreckung des Düsenschlitzes (3) bezogen sind, derart gestaltet ist, dass ein erhöhter Austritt des Klebstoffs im Bereich der abgewandten Enden (6, 7) des Düsenschlitzes (3) durch die Austrittsöffnung (5) erfolgt, **dadurch gekennzeichnet, dass** die Austrittsöffnung (5) im Bereich der abgewandten Enden (6, 7) des Düsenschlitzes (3) eine größere Breitenerstreckung (b1) aufweist als im verbleibenden Bereich der Austrittsöffnung (5), der eine konstante Breite (b) aufweist.

2. Schlitzdüse (1) zum Ausgeben eines flüssigen Klebstoffs, insbesondere zum Auftragen von Klebstoff auf eine schmale Kante eines Substrats (17), mit einem Düsenkörper (2), einem im Düsenkörper (2) gebildeten Düsenschlitz (3), einem Durchgang (4) im Düsenkörper (2) zum Zuführen des Klebstoffs zum Düsenschlitz (3), sowie einer schlitzförmigen Austrittsöffnung (5) des Düsenschlitzes (3), wobei der Düsenkörper (2) im Bereich abgewandter Enden (6, 7) des Düsenschlitzes (3), wobei diese Enden (6, 7) auf die Längserstreckung des Düsenschlitzes (3) bezogen sind, derart gestaltet ist, dass ein erhöhter Austritt des Klebstoffs im Bereich der abgewandten Enden (6, 7) des Düsenschlitzes (3) durch die Austrittsöffnung (5) erfolgt, **dadurch gekennzeichnet, dass** der Düsenkörper (2) im Bereich eines Endes (6) der abgewandten Enden (6, 7) des Düsenschlitzes (3) zur Austrittsöffnung (5) hin verjüngend ausgebildet ist und die Austrittsöffnung (5) im Bereich des anderen Endes (7) der abgewandten Enden (6, 7) des Düsenschlitzes (3) gegenüber der sonst konstanten Breite (b) aufweisenden Austrittsöffnung (5) eine größere Breite (b1) aufweist.

3. Schlitzdüse nach Anspruch 1, **dadurch gekennzeichnet, dass** der Düsenkörper (2) im Bereich der abgewandten Enden (6, 7) des Düsenschlitzes (3) Abschlusskanten (21, 22) bildet, wobei der Düsenkörper (2) im Bereich der beiden Abschlusskanten (21, 22), in dem diesen Abschlusskanten (21, 22) benachbarten Bereichen der Austrittsöffnung (5), jeweils eine Verbreiterung der Austrittsöffnung (5), bei sonst konstanter Breite (b) der Austrittsöffnung (5) aufweist.

4. Schlitzdüse nach Anspruch 2, **dadurch gekennzeichnet, dass** der Düsenkörper (2) im Bereich der abgewandten Enden (6, 7) des Düsenschlitzes (3) Abschlusskanten (21, 22) bildet, wobei eine Abschlusskante (21) der beiden Abschlusskanten (21, 22) eine Bogenform aufweist, der Düsenkörper (2) im Bereich der anderen Abschlusskante (22), in dem dieser Abschlusskante (22) benachbarten Bereich der Austrittsöffnung (5), eine Verbreiterung der Austrittsöffnung (5) bei sonst konstanter Breite (b) der Austrittsöffnung (5) aufweist.

5. Schlitzdüse nach einem der Ansprüche 1 bis 4, **dadurch gekennzeichnet, dass** die Schlitzdüse (1) derart ausgebildet ist, dass die Länge (l) des Düsenschlitzes (3) und der Austrittsöffnung (5) veränderbar ist.

6. Schlitzdüse nach Anspruch 5, **dadurch gekennzeichnet, dass** der Düsenkörper (2) einen ein- oder mehrteiligen Grundkörper (8, 9) und ein Stellteil (14) aufweist, wobei die Länge (l) des Düsenschlitzes (3) und der Austrittsöffnung (5) durch das im Grundkörper (8, 9) verschiebbar gelagerte, den Düsenschlitz (3) durchsetzende Stellteil (14) verstellbar ist.

7. Schlitzdüse nach Anspruch 6, **dadurch gekennzeichnet, dass** eine in dem Grundkörper (8, 9) verschieblich gelagerte und verstellbare Stange (13) im Bereich eines freien Endes das Stellteil (14) aufnimmt, insbesondere das als plattenförmige Fahne (14) ausgebildete Stellteil aufnimmt.

8. Schlitzdüse nach Anspruch 6 oder 7, **dadurch gekennzeichnet, dass** das Stellteil (14) auf seiner dem das Medium aufnehmenden Bereich des Düsenschlitzes (3) zugewandten Seite die eine Abschlusskante (21) aufweist.

## Claims

1. Slotted nozzle (1) for discharging a liquid adhesive, in particular for applying adhesive to a narrow edge of a substrate (17), comprising a nozzle body (2), a nozzle slot (3) formed in the nozzle body (2), a passage (4) in the nozzle body (2) for supplying the adhesive to the nozzle slot (3), and a slot-shaped outlet opening (5) of the nozzle slot (3), wherein the nozzle body (2) is configured in the region of averted ends (6, 7) of the nozzle slot (3), said ends (6, 7) being based on the longitudinal extent of the nozzle slot (3), in such a manner that an increased outlet of the adhesive through the outlet opening (5) takes place in the region of the averted ends (6, 7) of the nozzle slot (3), **characterized in that** the outlet opening (5) has a greater width extent (b1) in the region of the averted ends (6, 7) of the nozzle slot (3) than in the remaining region of the outlet opening (5), which region has a constant width (b).

2. Slotted nozzle (1) for discharging a liquid adhesive, in particular for applying adhesive to a narrow edge of a substrate (17), comprising a nozzle body (2), a nozzle slot (3) formed in the nozzle body (2), a passage (4) in the nozzle body (2) for supplying the adhesive to the nozzle slot (3), and a slot-shaped outlet opening (5) of the nozzle slot (3), wherein the nozzle body (2) is configured in the region of averted ends (6, 7) of the nozzle slot (3), said ends (6, 7) being based on the longitudinal extent of the nozzle slot (3), in such a manner that an increased outlet of the adhesive through the outlet opening (5) takes place in the region of the averted ends (6, 7) of the nozzle slot (3), **characterized in that** the nozzle body (2) is designed tapering towards the outlet opening (5) in the region of one end (6) of the averted ends (6, 7) of the nozzle slot (3), and the outlet opening (5) has a greater width (b1) in the region of the other end (7) of the averted ends (6, 7) of the nozzle slot (3) in comparison to the outlet opening (5) having an otherwise constant width (b).

3. Slotted nozzle according to Claim 1, **characterized in that** the nozzle body (2) forms closing edges (21, 22) in the region of the averted ends (6, 7) of the nozzle slot (3), wherein, in the region of the two closing edges (21, 22), the nozzle body (2) in each case has a widened portion of the outlet opening (5), in the regions of the outlet opening (5) that are adjacent to said closing edges (21, 22), with the outlet opening (5) otherwise having a constant width (b).

4. Slotted nozzle according to Claim 2, **characterized in that** the nozzle body (2) forms closing edges (21, 22) in the region of the averted ends (6, 7) of the nozzle slot (3), wherein one closing edge (21) of the two closing edges (21, 22) has an arcuate form, and, in the region of the other closing edge (22), the nozzle body (2) has a widened portion of the outlet opening (5), in the region of the outlet opening (5) adjacent to said closing edge (22), with the outlet opening (5) otherwise having a constant width (b).

5. Slotted nozzle according to one of Claims 1 to 4, **characterized in that** the slotted nozzle (1) is designed in such a manner that the length (1) of the nozzle slot (3) and of the outlet opening (5) can be changed.

6. Slotted nozzle according to Claim 5, **characterized in that** the nozzle body (2) has a single- or multipart main body (8, 9) and an adjustment part (14), wherein the length (1) of the nozzle slot (3) and of the outlet opening (5) can be adjusted by the adjustment part (14) which is mounted displaceably in the main body (8, 9) and passes through the nozzle slot (3).

7. Slotted nozzle according to Claim 6, **characterized in that** a rod (13) which is mounted displaceably in the main body (8, 9) and is adjustable receives the adjustment part (14) in the region of a free end, in particular receives the adjustment part which is in the form of a plate-like tab (14).

8. Slotted nozzle according to Claim 6 or 7, **characterized in that** the adjustment part (14) has the one closing edge (21) on its side facing the region of the nozzle slot (3) which receives the medium.

## Revendications

1. Buse fendue (1) servant à distribuer un adhésif liquide, en particulier à appliquer un adhésif sur un bord étroit d'un substrat (17), comprenant un corps de buse (2), une fente de buse (3) formée dans le corps de buse (2), un passage (4) dans le corps de buse (2) pour l'acheminement de l'adhésif jusqu'à la fente de buse (3), ainsi qu'une ouverture de sortie (5) en forme de fente de la fente de buse (3), le corps de buse (2) étant, dans la région d'extrémités opposées (6, 7) de la fente de buse (3), ces extrémités (6, 7) se rapportant à l'étendue longitudinale de la fente de buse (3), configuré de telle sorte qu'une sortie accrue de l'adhésif dans la région des extrémités opposées (6, 7) de la fente de buse (3) s'effectue à travers l'ouverture de sortie (5), **caractérisée en ce que** l'ouverture de sortie (5) présente, dans la région des extrémités opposées (6, 7) de la fente de buse (3), une plus grande étendue en largeur (b1) que dans la région restante de l'ouverture de sortie (5), laquelle région restante présente une largeur constante (b).

2. Buse fendue (1) servant à distribuer un adhésif liquide, en particulier à appliquer un adhésif sur un bord étroit d'un substrat (17), comprenant un corps de buse (2), une fente de buse (3) formée dans le corps de buse (2), un passage (4) dans le corps de buse (2) pour l'acheminement de l'adhésif jusqu'à la fente de buse (3), ainsi qu'une ouverture de sortie (5) en forme de fente de la fente de buse (3), le corps de buse (2) étant, dans la région d'extrémités opposées (6, 7) de la fente de buse (3), ces extrémités (6, 7) se rapportant à l'étendue longitudinale de la fente de buse (3), configuré de telle sorte qu'une sortie accrue de l'adhésif dans la région des extrémités opposées (6, 7) de la fente de buse (3) s'effectue à travers l'ouverture de sortie (5), **caractérisée en ce que** le corps de buse (2) est formé de manière à se rétrécir en direction de l'ouverture de sortie (5) dans la région d'une extrémité (6) parmi les extrémités opposées (6, 7) de la fente de buse (3), et l'ouverture de sortie (5) présente, dans la région de l'autre extrémité (7) parmi les extrémités opposées (6, 7) de la fente de buse (3), une plus grande largeur (b1) par rapport à l'ouverture de sortie (5) présentant une largeur (b) par ailleurs constante.

3. Buse fendue selon la revendication 1, **caractérisée en ce que** le corps de buse (2) forme des bords de terminaison (21, 22) dans la région des extrémités opposées (6, 7) de la fente de buse (3), le corps de buse (2) comprenant, dans la région des deux bords de terminaison (21, 22), dans les régions de l'ouverture de sortie (5) adjacentes à ces bords de terminaison (21, 22), respectivement un élargissement de l'ouverture de sortie (5), la largeur (b) de l'ouverture de sortie (5) étant par ailleurs constante.

4. Buse fendue selon la revendication 2, **caractérisée en ce que** le corps de buse (2) forme des bords de terminaison (21, 22) dans la région des extrémités opposées (6, 7) de la fente de buse (3), un bord de terminaison (21) parmi les deux bords de terminaison (21, 22) présentant une forme arquée, le corps de buse (2) comprenant, dans la région de l'autre bord de terminaison (22), dans la région de l'ouverture de sortie (5) adjacente à ce bord de terminaison (22), un élargissement de l'ouverture de sortie (5), la largeur (b) de l'ouverture de sortie (5) étant par ailleurs constante.

5. Buse fendue selon l'une des revendications 1 à 4, **caractérisée en ce que** la buse fendue (1) est formée de telle sorte que la longueur (l) de la fente de buse (3) et de l'ouverture de sortie (5) est modifiable.

6. Buse fendue selon la revendication 5, **caractérisée en ce que** le corps de buse (2) comprend un corps de base (8, 9) en une ou plusieurs parties et une partie de réglage (14), la longueur (l) de la fente de buse (3) et de l'ouverture de sortie (5) pouvant être réglée au moyen de la partie de réglage (14) montée mobile dans le corps de base (8, 9) et traversant la fente de buse (3).

7. Buse fendue selon la revendication 6, **caractérisée en ce qu'**une tige (13) réglable et montée mobile dans le corps de base (8, 9) reçoit la partie de réglage (14) dans la région d'une extrémité libre, en particulier reçoit la partie de réglage réalisée en tant que languette (14) en forme de plaque.

8. Buse fendue selon la revendication 6 ou 7 **caractérisée en ce que** la partie de réglage (14) comprend un bord de terminaison (21) sur son côté tourné vers la région de la fente de buse (3) recevant le fluide.
